# EUROPÄISCHE PATENTSCHRIFT

(11) **EP 1 107 906 B1**
(45) Veröffentlichungstag und Bekanntmachung des Hinweises auf die Patenterteilung: **27.08.2003**
(21) Anmeldenummer: 99953660.0
(22) Anmeldetag: 27.08.1999
(51) Int. Cl.: B63H 5/125, B63H 1/26, B63H 23/24

(54) **VORRICHTUNG ZUM ANTRIEB EINES BOOTES**
DEVICE FOR PROPULSION OF A BOAT
DISPOSITIF POUR ACTIONNER UN BATEAU

(30) Priorität: 04.09.1998 DE 19840340; 04.09.1998 DE 19840339
(43) Veröffentlichungstag der Anmeldung: 20.06.2001
(73) Patentinhaber: Meincke, Manfred, 21129 Hamburg (DE)
(72) Erfinder: Meincke, Manfred, 21129 Hamburg (DE)
(74) Vertreter: Klickow, Hans-Henning
(86) Internationale Anmeldenummer: DE9902747
(87) Internationale Veröffentlichungsnummer: WO00013966

(56) Entgegenhaltungen:
- WO-A-96/05097
- DE-A- 3 835 213
- FR-A- 2 267 236
- US-A- 2 737 920
- US-A- 3 654 889
- US-A- 4 068 979
- US-A- 4 343 612
- US-A- 4 931 026
- US-A- 5 376 027
- US-A- 5 540 173

## Beschreibung

Die Erfindung betrifft eine Vorrichtung zum Antrieb eines Bootes, die einen Propeller sowie ein Getriebegehäuse aufweist, und bei der das Getriebegehäuse mit einem sich gerundet verjüngenden Endsegment versehen ist.

Das Dokument US 4 931 026 A beschreibt eine Vorrichtung zum Antrieb eines Bootes mit sämtlichen Merkmalen des Oberbegriffes des Anspruchs 1.

Bei herkömmlichen Antrieben verlaufen die Getriebegehäuse zwischen dem offenen Ende, der Propellerseite, und dem sich verjüngenden Teil, der Getriebenase, zylindrisch. Je nach Fabrikat tendieren die Konstruktionen der Getriebenasen zwischen einem Verlauf entsprechend einer Parabel, einer Halbkugel, einer Gestaltung des Buchstabens Delta oder einem Kreisbogen mit gemeinsamem Schnittpunkt, dem Crescent-Design.

Durch solche Getriebenasen wird bei oben genannten Antrieben das anströmende Wasser mehr oder weniger stark versprengt, da mehr Wasser verdrängt wird, als das Getriebegehäuse an Auftrittsfläche bietet. Die Getriebenasen zwingen durch ihre Geometrie dem anströmenden Wasser eine übermäßige Richtungsänderung auf, dies führt zu einem schlechten Widerstandsbeiwert. Das Ergebnis ist ein erhöhter Wasserwiderstand und bei höheren Geschwindigkeiten tritt das Problem des sogenannten Losbrechens auf. Das heißt, der Propeller dreht durch, weil er auf der Unterdruckseite nicht mehr mit genügend anströmenden Wasser versorgt wird oder erhöhten Turbulenzen ausgesetzt ist. Der Propeller zieht Luft von der Wasseroberfläche, was auch durch eine Antiventilationsplatte über dem Propeller nicht verhindert werden kann. Es kommt sogar vor, daß der Motor überhitzt, weil die Kühlwasseröffnungen nicht mehr mit genug Wasser umspült werden können. Dadurch muß der Antrieb tiefer montiert sein als nötig, was wiederum zu einem erhöhten Gesamtwiderstand führt.

Nachteilig sind ebenfalls die im Stand der Technik verwendeten Kanten des Unterwasserteils unterhalb und oberhalb des Getriebegehäuses, da diese bei allen verfügbaren Fabrikaten stumpf oder kreisförmig gerundet enden. Es bleibt eine ca. 2 - 3 mm breite Kante. Bei einer Multiplikation dieser Breite mit der Höhe der gesamten Anströmkante ergibt sich eine Fläche von bis zu 12 qcm. Solche Auftrittsfläche erhöht den Wasserwiderstand und verwirbelt das Wasser im Anströmbereich des Propellers.

Da die Abgase der oben genannten Antriebe fast ausschließlich durch die Propellernabe geleitet werden, sind aus dem Stand der Technik Vorkehrungen bekannt, die verhindern, daß bei den beschriebenen Turbulenzen Abgase in den Propeller zurückgeführt werden und dadurch das Ventilieren und Losbrechen begünstigen. Man verwendet nach außen aufgeweitete Propellernaben oder Abstrahlringe, die an der offenen Seite der Nabe das abströmende Wasser in Überdruck geraten lassen, um diese Nachteile zu verhindern. Durch den hiermit vergrößerten Gesamtdurchmesser der Einheit von Getriebegehäuse und Propellernabe wird ein weiteres Mal der Wasserwiderstand vergrößert.

Alle üblichen Propellerblätter sind an den durch das Wasser schneidenden Kanten, den sogenannten Eintrittskanten, abgerundet, und zwar auf den Unterdruck- und Überdruckseiten gleichartig, oder sie sind sogar stumpf belassen. Dadurch wird das von den Eintrittskanten verdrängte Wasser teilweise auch in den Unterdruckbereich gelenkt und wirkt dem anströmenden Wasser entgegen. Der Unterdruck wird entsprechend um diese Wassermenge verringert und ein unnötiger Reibungswiderstand an der Blattkante wird hingenommen. Auf den Druckseiten der Eintrittskanten ist der Viertelbogen ab einer Scheitellinie hydrodynamisch nicht ideal.

Aufgabe der vorliegenden Erfindung ist es, eine Vorrichtung der einleitend genannten Art derart zu konstruieren, daß ein verbesserter Wirkungsgrad erreicht wird.

Diese Aufgabe wird erfindungsgemäß durch die Merkmale des kennzeichnenden Teils des Anspruchs 1 gelöst.

Durch den entsprechenden Konturverlauf des Getriebegehäuses lassen sich eine Reihe von Vorteilen erreichen.

Bei einer praktischen Erprobung ergaben sich insbesondere die folgenden vorteilhaften Eigenschaften.
a.) Ein Losbrechen des Antriebs in schärferen Kurven und bei Seegang tritt nicht mehr auf.
b.) Der Schlupf verringert sich extrem, d.h. es resultiert weniger Motordrehzahl bei gleicher Geschwindigkeit, die Drehzahlreduktion beträgt ca. 400 U/Min. im mittleren Drehzahlbereich abhängig von der Getriebeuntersetzung.
c.) Das Boot kommt etwa um 6 km/h eher ins Gleiten bei ca. 500 bis 600 U/Min. weniger Motordrehzahl gegenüber der Gleitgrenze, bei konventioneller Ausrüstung. Dies resultiert teilweise auch daraus, daß das Heck nicht mehr durch einen erhöhten Wasserwiderstand des Antriebs nach unten gezogen wird.
d.) Gleichmäßiger Motorlauf auch bei Seegang, weil keine sich ständig ändernden Turbulenzen am Antrieb auftreten.
e.) Die Beschleunigung des Bootes ist durch die verbesserte Anströmung des Propellers stark angestiegen. Der Propeller braucht wesentlich weniger Zeit, um die etappenweise erhöhten Motordrehzahlen in Geschwindigkeit umzusetzen. Insgesamt läuft das Boot leichtgängiger als bei einer konventionellen Ausrüstung.
f.) Durch das enger umströmte Unterwasserteil hat sich das Lenkverhalten verbessert. Sogar das Gieren, daß heißt, das Schlingern des V-Rumpfes bei Verdrängerfahrt, wurde dadurch verringert.
g.) Das Schraubenwasser und die Schwellbildung hinter dem Boot sehen völlig verändert aus. Das Schraubenwasser ist stärker gebündelt und verläuft insgesamt schneller flach und glatt. Durch das höher laufende Heck verlaufen die Heckwellen ebenfalls flacher als sonst. Dadurch werden beste Bedingungen für Wasserski bereitgestellt.
h.) Es wird eine erheblich höhere Endgeschwindigkeit erreicht.
i.) Der Verbrauch geht um ca. 8 - 10 Prozent zurück.
j.) Die Power-Trim-Funktion verliert viel an Bedeutung.

Eine kompakte und kurze Bauform wird dadurch unterstützt, daß das Endsegment aus einer Getriebekappe und einem Aufsatzelement ausgebildet ist.

Günstige Anströmwinkel können dadurch unterstützt werden, daß sich das Aufsatzelement ausgehend von der Getriebekappe steiler als die Getriebekappe vor einem Übergang in das Aufsatzelement erstreckt.

Besonders günstige Anströmwinkel können auch dadurch erreicht werden, daß die Außenkontur des Aufsatzelementes von spitz zulaufenden Parabelsegmenten begrenzt ist.

Ein geringer Strömungswiderstand kann dadurch erreicht werden, daß das Endsegment mindestens bereichsweise in Form einer zu Ende geführten Parabel begrenzt ist.

Gemäß einer alternativen Ausführungsform ist vorgesehen, daß das Endsegment mindestens bereichsweise in Form einer durchgehenden Ellipse begrenzt ist.

Eine weitere Verkürzung der Gesamtdimensionen kann dadurch erreicht werden, daß das Endsegment einen mehrstufigen Verlauf seiner Oberflächenkontur mit winkelförmigen Übergängen der einzelnen Oberflächensegmente relativ zueinander aufweist.

Zur Verbesserung der Strömungseigenschaften in einer Umgebung des Getriebegehäuses wird vorgeschlagen, daß das Getriebegehäuse im Bereich eines Unterwassersteiles angeordnet ist, das mindestens bereichsweise eine parabelförmige oder elliptisch konturierte Anströmkante aufweist.

Eine konstruktiv einfache und strömungsdynamisch wirksame Maßnahme wird dadurch erreicht, daß sich die elliptisch oder parabelförmig konturierte Eintrittskante in lotrechter Richtung oberhalb des Getriebegehäuses erstreckt.

Alternativ oder ergänzend ist auch daran gedacht, daß sich die elliptisch oder parabelförmig konturierte Eintrittskante in lotrechter Richtung unterhalb des Getriebegehäuses erstreckt.

Zur Verbesserung der Strömungsdynamik im Bereich des Propellers wird vorgeschlagen, daß der Propeller im Bereich von Propellerblättern mit Eintrittskanten versehen ist, die im Bereich von einer Scheitellinie bis zu einer Unterdruckseite viertelbogenfrei gestaltet sind.

Eine zweckmäßige Gestaltung ist darin zu sehen, daß die Propellerblätter im Bereich der verbleibenden Viertelbögen der Eintrittskanten mit einer elliptischen oder parabelförmigen Kontur versehen sind.

Bei Propellern zur Übertragung größerer Antriebsleistungen ist insbesondere daran gedacht, daß die Propellerblätter des Propellers mindestens bereichsweise Eintrittskanten mit einer Kontur aufweisen, die aus stufenformig ineinander übergeleiteten elliptisch konturierten Segmenten ausgebildet ist.

In der Zeichnung sind Ausführungsbeispiele der Erfindung schematisch dargestellt. Es zeigen:
- Fig. 1:: Eine Prinzipdarstellung eines Getriebegehäuses mit parabelförmig verlaufender Getriebekappe,
- Fig. 2:: eine Prinzipdarstellung eines Getriebegehäuses mit einer Getriebekappe, die stufenförmig in ein Aufsatzelement übergeleitet ist, das einen Außenkonturverlauf entsprechend eines Parabelsegmentes aufweist,
- Fig. 3:: eine Anordnung eines Getriebegehäuses, das im Bereich eines Unterwasserteils angeordnet ist,
- Fig. 4:: eine Darstellung des Unterwasserteils mit elliptisch gestalteter Anströmkante und stumpfer Abströmkante,
- Fig. 5:: eine Prinzipdarstellung von Propellerflügeln mit bereichsweise elliptisch gestalteten Eintrittskanten,
- Fig. 6:: eine Detaildarstellung der Eintrittskanten des Propellers gemäß Fig. 5
und
- Fig. 7:: eine teilweise Darstellung eines Propellers, bei dem im Bereich der Eintrittskanten ein mehrstufiger ellipsenförmiger Profilverlauf vorgesehen ist.

Fig. 1 zeigt eine Ausführungsform, bei der ein Getriebegehäuse (1) aus einem Grundsegment (2) und einem sich verjüngenden Endsegment (3) ausgebildet ist. Das Endsegment (3) verjüngt sich ausgehend vom Grundsegment (2) im wesentlichen parabelförmig.

Fig. 2 zeigt eine Ausführungsform, bei der das Endsegment (3) aus einer in das Grundsegment (2) einmündenden Getriebekappe (4) sowie einem von der Getriebekappe (4) getragenen Aufsatzelement (5) ausgebildet ist. Eine Grundfläche (6) des Aufsatzelementes (5) kann eine kreisförmige Kontur aufweisen. Ausgehend von dieser Grundfläche (6) erstreckt sich das Aufsatzelement (5) mit einem Konturverlauf entsprechend einem Parabelsegment. Im Bereich seiner der Grundfläche (6) abgewandten Ausdehnung kann das Aufsatzelement (5) spitz zulaufen.

Gemäß der in Fig. 2 dargestellten Ausführungsform beginnt der Verlauf der Außenkontur des Aufsatzelementes (5) in einem rechten Winkel relativ zur Grundfläche (6). Grundsätzlich sind jedoch auch andere winklige Anordnungen realisierbar. Ein Übergang des Aufsatzelementes (5) zur Getriebekappe (4) erfolgt vorzugsweise unstetig im Bereich eines Winkelansatzes (7). Das Grundsegment (2) erstreckt sich typischerweise im wesentlichen zylinderförmig und koaxial zu einer Mittellinie (8).

Eine Verwendung des Getriebegehäuses (1) erfolgt vorzugsweise im Bereich von Außenbordmotoren oder Z-Antrieben für Boote. Bei einer entsprechend großen Dimensionierung ist aber auch eine Verwendung im Zusammenhang mit Schiffsantrieben möglich.

Alternativ zum dargestellten parabelförmigen Verlauf des Endsegmentes (3) beziehungsweise des Aufsatzelementes (5) ist es auch möglich, einen Konturverlauf entsprechend einer durchgehenden Ellipse vorzusehen. Bei einem parabelförmigen Verlauf ist insbesondere an eine Konturgestaltung in Form einer zu Ende geführten Parabel zweckmäßig.

Bei der in Fig. 2 dargestellten Ausführungsform beginnt das Aufsatzelement (6) vorzugsweise in demjenigen Bereich der Getriebekappe (4), in dem ein Verlauf der Außenkontur der Getriebekappe (4) deutlich vom Verlauf einer Parabel oder einer durchgehenden Ellipse abzuweichen beginnt. Durch diese geometrische Gestaltung kann eine im wesentlichen parallel zur Mittellinie (8) verlaufende Anströmung auf den sich an das Aufsatzelement (5) anschließenden Verlauf der Getriebekappe (4) erfolgen. Das anströmende Wasser erfährt durch diese Konstruktion keine übermäßige Richtungsänderung durch Versprengung. Das gesamte Getriebegehäuse (1) wird vielmehr sehr eng umströmt und Turbulenzen werden vermieden. Ein sich an das der Getriebekappe (4) abgewandte Ende des Grundsegmentes (5) anschließender nicht dargestellter Propeller wird hierdurch besser angeströmt und ein Losbrechen ist fast unmöglich. Gleichzeitig verringert sich der Wasserwiderstand auf der Auftrittsfläche des Getriebegehäuses (1).

Alternativ zur Ausführungsform in Fig. 2 ist es auch denkbar, bei einem Verlauf der Getriebekappe (4) derart, daß ausgehend vom Grundsegment (2) zunächst eine parabelähnliche oder elliptische Gestaltung vorliegt, das Aufsatzelement (5) in demjenigen Bereich dieser Getriebekappe (4) zu positionieren, wo diese gemäß dem Stand der Technik zunehmend stumpf verläuft und in eine näherungsweise kreisbogenartige Konturgestaltung übergeht. Bei dieser Ausführungsform besitzt das Aufsatzelement (5) einen derartigen Verlauf der Oberflächenkontur, daß ein der Grundfläche (6) abgewandtes Ende des Aufsatzelementes (5) in einem Bereich positioniert ist, der einem theoretischen Endpunkt einer parabelförmig oder elliptisch zu Ende geführten Oberflächengestaltung der Getriebekappe (4) entsprechen würde. Es wird somit eine Verlängerung der Getriebekappe (4) durchgeführt.

Alternativ zu der stufenförmigen Ausbildung des Endsegmentes (3) gemäß Fig. 2 oder einer ebenfalls denkbaren mehrstufigen Ausbildung in drei oder weiteren Stufen ist es grundsätzlich aber denkbar, eine Grundstruktur entsprechend Fig. 1 zu realisieren, bei der ein parabelförmiger oder elliptischer Verlauf des Endsegmentes (3) sich unmittelbar an das Grundsegment (2) anschließt.

Grundsätzlich wird es allerdings als vorteilhaft angesehen, wenn unabhängig von der konkreten Gestaltung des Verlaufes der Oberflächenkontur ein Längsschnitt durch den betreffenden Bereich des Endsegmentes (3) einen durchgehenden parabelförmigen Begrenzungsverlauf oder einen durchgehenden elliptischen Verlauf aufweist. Ein Übergang in einen sich jeweils in Richtung auf den Propeller anschließenden Verlauf des Getriebegehäuses (1) erfolgt vorzugsweise im wesentlichen parallel zur Mittellinie (8).

Fig. 3 zeigt in einer Seitenansicht eine typische Gestaltung eines Unterwasserteils (9) eines Antriebs. Das Unterwasserteil (9) besteht aus einer Halterungsplatte (10), an die sich eine Distanzplatte (11) zur Fixierung des Getriebegehäuses (1) anschließt. Im Bereich der der Distanzplatte (11) abgewandten Begrenzung des Getriebegehäuses (1) ist ein schwertartiges Strömungsleitelement (12) angeordnet. Aus dem Bereich des dem Endsegment (3) abgewandten Teiles des Getriebegehäuses (1) ist eine Antriebswelle (13) für den Propeller herausgeführt. Über Strömungspfeile ist in Fig. 3 eine typische Anströmung des Unterwasserteiles (9) charakterisiert.

Eine Anströmkante (14) des Unterwasserteiles (9) wird ebenfalls vorzugsweise mit einer parabelförmigen oder elliptischen Kontur gestaltet. Eine derartige Gestaltung wird sowohl im Bereich der Distanzplatte (11) als auch im Bereich des Strömungsleitelementes (12) realisiert.

Fig. 4 zeigt in einem Horizontalschnitt einen typischen Konturverlauf für das Unterwasserteil (9). Im Bereich der Anströmkante (14) ist sowohl der vorgeschlagene parabelförmige Verlauf als auch zur Erleichterung eines Vergleichs mit dem Stand der Technik außenliegend ein konventioneller Konturverlauf dargestellt.

Im Bereich einer Abströmkante (15) wird ein stumpfer Abschluß realisiert. Durch die vorgeschlagene Gestaltung ist es möglich, einen gegebenenfalls im Bereich des Propellers vorhandenen Abstrahlring zu entfernen. Durch das verbesserte Anströmverhalten im Bereich des Unterwasserteiles (9) und des Getriebegehäuses (1) werden Turbulenzen während der Fahrt vermieden, so daß keine Abgase in den Propeller zurückströmen können. Durch den Wegfall des Abstrahlringes wird der Gesamtdurchmesser der Einheit aus Propellernabe und Getriebegehäuse (1) verringert und gleichzeitig wird der Strömungswiderstand der verkleinerten Auftrittsfläche erneut herabgesetzt.

Fig. 5 zeigt einen Propeller (16) mit Propellerflügeln (17). Die Propellerflügel (17) weisen im Bereich von Eintrittskanten (18) eine Gestaltung derart auf, daß kein Wasser mehr durch die Drehbewegung der Propeller (16) in den Unterdruckbereich verdrängt werden kann. Eine entsprechende Gestaltung der Eintrittskante (18) kann durch Wegnahme der Viertelbogen von der Scheitellinie der Eintrittskanten (18) bis zur Unterdruckseite hin erfolgen.

Die durch entsprechende Gestaltung verbleibenden Viertelbögen der Eintrittskanten (18) werden entsprechend der Darstellung in Fig. 6 mit einem elliptischen Konturverlauf versehen. Die Stabilität des Propellers (16) mit durch diese Maßnahme nicht beeinflußt.

Bei einer Gestaltung von Propellern (16) größerer Dimensionierung, beispielsweise für Verdrängerfahrt oder die Berufsschiffahrt, liegt im Verhältnis zum Durchmesser eine geringe Steigung vor. Es ist deshalb zweckmäßig, derartige Propeller (16) im Bereich der Eintrittskanten (18) mit einem stärkeren Profil zu versehen. Hierdurch können die in den Unterdruckbereich verdrängenden Seiten der Eintrittskanten (18) weggelassen werden.

Gemäß der Darstellung in Fig. 7 ist es möglich, auf den Druckseiten der Eintrittskanten (18) das entsprechend stärkere Profil als Stufenellipse jeweils etwa parallel zur Blattfläche des Propellers (16) neu beginnend herauszuformen. Hierdurch wird eine hohe Stabilität gewährleistet. Der Wirkungsgrad der Propeller (16) kann durch diese Gestaltung erhöht werden, da ein geringerer Schlupf vorliegt, der Unterdruck vergrößert und der Wasserwiderstand auf den Eintrittskanten (18) verringert wird. Ein seitlicher Heckversatz des Bootes oder Schiffes durch Drehung des Propellers (16) verringert sich ebenfalls.

## Patentansprüche

1. Vorrichtung zum Antrieb eines Bootes, die einen Propeller (16) sowie ein Getriebegehäuse (1) aufweist, und bei der ein Grundsegment (2) des Getriebegehäuses (1) mit einem sich gerundet verjüngenden Endsegment (3) versehen ist, das mindestens bereichsweise einen Verlauf einer Außenkontur entsprechend dem Verlauf einer Parabel oder einer Ellipse aufweist, **dadurch gekennzeichnet, daß** das Endsegment (3) einen mehrstufigen Verlauf seiner Oberflächenkontur mit winkelförmigen Übergängen der einzelnen Oberflächensegmente relativ zueinander aufweist und daß ausgehend von dem als Getriebekappe (4) ausgebildeten und dem Grundsegment (2) zugewandt angeordneten Teil des Endsegmentes (3) ein Beginn eines Verlaufes einer Außenkontur eines Aufsatzelementes (5) im wesentlichen in einem rechten Winkel relativ zur einer Grundfläche (6) des Aufsatzelementes (5) orientiert ist.

2. Vorrichtung nach Anspruch 1 **dadurch gekennzeichnet, daß** sich das Aufsatzelement (5) ausgehend von der Getriebekappe (4) steiler als die Getriebekappe (4) vor einem Übergang in das Aufsatzelement (5) erstreckt.

3. Vorrichtung nach einem der Ansprüche 1 bis 2, **dadurch gekennzeichnet, daß** die Außenkontur des Aufsatzelementes (5) von spitz zulaufenden Parabelsegmenten begrenzt ist.

4. Vorrichtung nach einem der Ansprüche 1 bis 2, **dadurch gekennzeichnet, daß** das Endsegment (3) mindestens bereichsweise in Form einer zu Ende geführten Parabel begrenzt ist.

5. Vorrichtung nach einem der Ansprüche 1 bis 2, **dadurch gekennzeichnet, daß** das Endsegment (3) mindestens bereichsweise in Form einer durchgehenden Ellipse begrenzt ist.

6. Vorrichtung nach einem der Ansprüche 1 bis 5, **dadurch gekennzeichnet, daß** das Getriebegehäuse (1) im Bereich eines Unterwassersteiles (9) angeordnet ist, das mindestens bereichsweise eine parabelförmige oder elliptisch konturierte Anströmkante (14) aufweist.

7. Vorrichtung nach Anspruch 6, **dadurch gekennzeichnet, daß** sich die elliptisch oder parabelförmig konturierte Eintrittskante (15) in lotrechter Richtung oberhalb des Getriebegehäuses (1) erstreckt.

8. Vorrichtung nach Anspruch 6, **dadurch gekennzeichnet, daß** sich die elliptisch oder parabelförmig konturierte Eintrittskante (15) in lotrechter Richtung unterhalb des Getriebegehäuses (1) erstreckt.

9. Vorrichtung nach einem der Ansprüche 1 bis 8, **dadurch gekennzeichnet, daß** der Propeller (16) im Bereich von Propellerblättern (17) mit Eintrittskanten (18) versehen ist, die im Bereich von einer Scheitellinie bis zu einer Unterdruckseite viertelbogenfrei gestaltet sind.

10. Vorrichtung nach einem der Ansprüche 1 bis 9, **dadurch gekennzeichnet, daß** die Propellerblätter (17) im Bereich der verbleibenden Viertelbögen der Eintrittskanten (18) mit einer elliptischen oder parabelförmigen Kontur versehen sind.

11. Vorrichtung nach einem der Ansprüche 1 bis 10, **dadurch gekennzeichnet, daß** die Propellerblätter (17) des Propellers (16) mindestens bereichsweise Eintrittskanten (18) mit einer Kontur aufweisen, die aus stufenformig ineinander übergeleiteten elliptisch konturierten Segmenten ausgebildet ist.

## Claims

1. Apparatus for driving a boat, comprising a propeller (16) and a gearbox case (1), wherein a base segment (2) of the gearbox case (1) is provided with an end segment (3) which tapers in a rounded shape, at least some regions of the end segment having an external profile which follows a course corresponding to the course of a parabola or an ellipse, **characterised in that** the end segment (3) has a surface profile which follows a multistep course with angular transitions of the individual surface segments relative to each other, and that, starting from the part of the end segment (3) in the form of a gear cover (4) and facing towards the base segment (2), a beginning of a course of an external profile of a cap element (5) is directed substantially at right angles to a base surface (6) of the cap element (5).

2. Apparatus according to claim 1, **characterised in that** starting from the gear cover (4), the cap element (5) extends more steeply than the gear cover (4) before a transition to the cap element (5).

3. Apparatus according to claim 1 or 2, **characterised in that** the external profile of the cap element (5) is bounded by tapering parabolic segments.

4. Apparatus according to claim 1 or 2, **characterised in that** the end segment (3) is bounded at least in some regions in the shape of a complete parabola.

5. Apparatus according to claim 1 or 2, **characterised in that** the end segment (3) is bounded at least in some regions in the shape of a continuous ellipse.

6. Apparatus according to any of claims 1 to 5, **characterised in that** the gearbox case (1) is arranged in the region of an under-water part (9) which has a parabolic or elliptically profiled leading edge (14) at least in some regions.

7. Apparatus according to claim 6, **characterised in that** the elliptically or parabolically profiled entering edge (15) extends above the gearbox case (1) in a vertical direction.

8. Apparatus according to claim 6, **characterised in that** the elliptically or parabolically profiled entering edge (15) extends below the gearbox case (1) in a vertical direction.

9. Apparatus according to any of claims 1 to 8, **characterised in that** the propeller (16) is provided in the region of propeller blades (17) with entering edges (18) which are shaped with no quarter circles as far as a negative pressure side in the region of an apex line.

10. Apparatus according to any of claims 1 to 9, **characterised in that** the propeller blades (17) are provided with an elliptical or parabolic profile in the region of the remaining quarter circles of the entering edges (18).

11. Apparatus according to any of claims 1 to 10, **characterised in that** the blades (17) of the propeller (16) are provided at least in some regions with entering edges (18) with a profile made up of elliptically profiled segments which lead into each other in steps.

## Revendications

1. Dispositif pour actionner un bateau, disposant d'une hélice (16) ainsi que d'une boîte de vitesse (1), et dans lequel un segment de fond (2) de la boîte de vitesse (1) est pourvu d'un segment d'extrémité (3) se rétrécissant et s'arrondissant, qui présente au moins en partie, le tracé d'un contour extérieur selon le tracé d'une parabole ou d'une ellipse, **caractérisé en ce que** le segment d'extrémité (3) présente un tracé en plusieurs segments de son contour superficiel avec des transitions angulaires des segments superficiels particuliers, les uns par rapport aux autres et que, en partant de la partie du segment d'extrémité (3) constitué comme un cache de boîte de vitesse (4) et arrangé vers le segment de fond (2), un début d'un tracé d'un contour extérieur d'un élément de coiffe (5) est orienté principalement en angle droit par rapport à une surface de base (6) de l'élément de coiffe (5).

2. Dispositif selon la revendication 1, **caractérisé en ce que** l'élément de coiffe (5) partant du cache de boîte de vitesse (4) s'étend d'une façon plus raide que le cache de boîte de vitesse (4) avant une transition dans l'élément de coiffe (5).

3. Dispositif selon l'une des revendications 1 à 2, **caractérisé en ce que** le contour extérieur de l'élément de coiffe (5) est limité par des segments de parabole se terminant en pointe.

4. Dispositif selon l'une des revendications 1 à 2, **caractérisé en ce que** le segment d'extrémité (3) est limité au moins dans certaines parties, sous forme d'une parabole amenée vers l'extrémité.

5. Dispositif selon l'une des revendications 1 à 2, **caractérisé en ce que** le segment d'extrémité (3) est limité au moins dans certaines parties sous forme d'une ellipse continue.

6. Dispositif selon l'une des revendications 1 à 5, **caractérisé en ce que** la boite de vitesse (1) est située au niveau d'une pièce sous eau (9), qui présente au moins dans certaines parties un bord d'attaque (14) à contour de type parabole ou ellipse.

7. Dispositif selon la revendication 6, **caractérisé en ce que** le bord d'entrée (15) à contour de type ellipse ou parabole s'étend verticalement au dessus de la boîte de vitesse (1).

8. Dispositif selon la revendication 6, caractérisé en ce le bord d'entrée (15) à contour de type ellipse ou parabole s'étend verticalement au dessous la boîte de vitesse (1).

9. Dispositif selon une des revendications 1 à 8 **caractérisé en ce que** l'hélice (16) est munie aux pales (17) de bords d'entrée (18), qui à l'endroit d'une ligne de sommet, sont disposés libre de quart d'arc jusqu'à un côté de sous pression.

10. Dispositif selon une des revendications 1 à 9 **caractérisé en ce que** les pales (17) au niveau des quarts d'arc restants des bords d'entrée (18) présentent un contour de type ellipse ou parabole.

11. Dispositif selon une des revendications 1 à 10 **caractérisé en ce que** les pales (17) des hélices (16) présente au moins partiellement des bords d'entrée (18) avec un contour qui est constitué de segments de contour elliptique menant l'un à l'autre par paliers.
